# FASCICULE DE BREVET EUROPEEN

(11) **EP 0 581 673 B1**
(45) Date de publication et mention de la délivrance du brevet: **03.01.1996**
(21) Numéro de dépôt: 93401953.0
(22) Date de dépôt: 27.07.1993
(51) Int. Cl.: B07C 5/12

(54) **Produit en matériau amagnétique et procédé et installation de récupération de ce type de produits**
Produkt aus nichtmagnetischem Material und Verfahren und Einrichtung zum Wiedergewinnen von derartigen Produkten
Product from amagnetic material, method and installation for reclaiming products of this type

(30) Priorité: 28.07.1992 FR 9209302
(43) Date de publication de la demande: 02.02.1994
(73) Titulaire: SOLLAC, F-92800 Puteaux (FR)
(72) Inventeur: Leplomb, André, F-57240 Knutange (FR)
(74) Mandataire: Lanceplaine, Jean-Claude

(56) Documents cités:
- DE-A- 3 810 088
- GB-A- 2 005 885
- PATENT ABSTRACTS OF JAPAN vol. 5, no. 31 (C-45)25 Février 1981
- PATENT ABSTRACTS OF JAPAN vol. 6, no. 220 (M-169)5 Novembre 1982

## Description

La présente invention est relative aux produits en matériau amagnétique tels que des bouteilles ou des récipients selon le préambule de la revendication 1 et concerne également un procédé et une installation de récupération de ce type de produits selon le préambule de la revendication 8 et 12, respectivement (voir DE-A-3810088).

Les produits en matière plastique qui ont connu depuis plusieurs années une croissance exceptionnelle sont maintenant, par le fait qu'ils ne sont pas recyclés de manière efficace, un problème écologique par l'inflation des déchets qu'ils procurent.

En effet, la récupération des produits en matière plastique contenus dans les décharges est complexe et diffère des autres matériaux tels que le verre, les métaux ou le papier.

Tout d'abord, le problème de la collecte de ce type de produits doit être résolu.

Certaines sociétés ont mis en place un système de récupération des bouteille en PVC (chlorure de polyvinyle) dont la France est un gros producteur.

Le système de récupération s'inspire de celui organisé par les verriers.

Grâce aux conteneurs pour le verre, un pourcentage de produits en verre est recyclé, par contre la récupération des bouteilles en PVC est inefficace.

Le problème de la collecte n'est pas le seul à résoudre, à la différence des autres matériaux, car les matières plastiques ne peuvent pas être mélangées.

En effet, il est impossible de recycler ensemble une bouteille d'eau minérale par exemple en PVC, une bouteille de boisson sucrée par exemple en PET (polyéthylène téréphtalate ) et les bouchons de ces bouteilles qui sont en polyéthylène.

Ces deux matériaux se ressemblent dans leurs propriétés physiques, mais sont totalement incompatibles.

En effet, le PVC dégage de l'acide chlorhydrique lors de son incinération.

De plus contrairement aux métallurgistes et aux verriers qui peuvent indéfiniment recycler leurs matériaux les transformeurs de matière plastique n'ont pas cette facilité, les qualités premières des polymères s'estompant au fur et à mesure des traitements.

Les producteurs de résine trouvent deux procédés de seconde, voire de troisième génération, mais les procédés de régénération sophistiqués tels que thermolyse et glycolyse ne peuvent être rentables et appliqués qu'avec une collecte et une séparation des produits en matière plastique appropriées et efficaces.

Certains constructeurs automobiles ont résolu le problème en marquant les éléments en matière plastique et en organisant eux mêmes leur circuit de récupération.

Mais, ce problème spécifique résolu ne donne pas de solution au tri des matières plastiques contenues dans les décharges et plus particulièrement dans les ordures ménagères, le consommateur ne pouvant pas réellement faire une différence entre les différentes matières plastiques.

La présente invention a pour but de répondre au problème de la récupération des produits en matériau amagnétique du type bouteilles ou autres récipients de très grande consommation en matière plastique, en utilisant la filière de récupération des métaux qui aujourd'hui est opérationnelle.

La présente invention a donc pour objet un produit en matériau amagnétique comportant au moins un élément ferromagnétique de marquage spécifique du produit et/ou du matériau constituant le produit, ledit élément ferromagnétique permettant la récupération à l'aide d'un électroaimant dudit produit contenu dans des décharges, caractérisé en ce que l'élément ferromagnétique est placé au-dessous d'un organe d'identification du produit.

Selon d'autres caractéristiques de l'invention :
- l'organe d'identification du produit est une étiquette,
- l'élément ferromagnétique est fixé par pincement sur une partie arrondie du produit,
- l'élément ferromagnétique possède un module d'élasticité supérieur ou égal à 180 000 MPa,
- l'élément ferromagnétique est en acier et a une épaisseur inférieure ou égale à 0,2mm,
- l'élément ferromagnétique est collé à l'étiquette,
- l'élément ferromagnétique est formé par une plaque, une bague, une rondelle, un anneau, une barrette ou un peigne.

La présente invention a également pour objet un procédé de récupération de ce type de produits en matériau amagnétique comportant un élément ferromagnétique de marquage, procédé dans lequel on récupère dans les déchets, les pièces ferromagnétiques et les produits en matériau amagnétique marqués,
caractérisé en ce que :
- on sépare les pièces ferromagnétiques et les produits en matériau amagnétique marqués,
- on repère et on trie les produits en matériau amagnétique marqués en fonction de leur utilisation et/ou du matériau constituant ces produits,
- on sépare les produits en matériau amagnétique et les éléments ferromagnétiques portés par lesdits produits et placés au-dessous d'un organe d'identification du produit,
- et on recycle lesdits produits et lesdits éléments ferromagnétiques.

La présente invention a encore pour objet une installation de récupération des produits en matériau amagnétique comportant un élément ferromagnétique de marquage, comprenant des moyens de récupération dans les déchets, des pièces ferromagnétiques et des produits en matériau amagnétique marqués,
caractérisée en ce qu'elle comprend :
- des moyens de séparation des pièces ferromagnétiques et des produits en matériau amagnétique marqués,
- des moyens de repérage et des moyens de triage des produits en matériau amagnétique marqués en fonction de leur utilisation et/ou du matériau constituant ces produits,
- des moyens de séparation des produits en matériau amagnétique et des éléments ferromagnétiques portés par lesdits produits et placés au-dessous d'un organe d'identification du produit,
- et des moyens de recyclage desdits produits et desdits éléments ferromagnétiques.

L'invention sera mieux comprise à l'aide de la description qui va suivre, donnée uniquement à titre d'exemple, et faite en référence aux dessins annexés sur lesquels :
- la Fig. 1 est une vue schématique en perspective d'un produit en matériau amagnétique selon l'invention et plus particulièrement d'une bouteille,
- la Fig. 2 est une vue en coupe selon la ligne 2-2 de la Fig. 1,
- la Fig. 3 est une vue schématique en élévation des moyens de récupération des pièces ferromagnétiques des produits en matériau amagnétique dans une installation selon l'invention,
- la Fig. 4 est une vue schématique de dessus des moyens de repérage et des moyens de triage des produits en matériau amagnétique dans une installation selon l'invention.

Sur la Fig. 1, on a représenté schématiquement une bouteille 1 en matériau amagnétique et notamment en matière plastique portant un organe d'identification comme par exemple une étiquette 2 sous laquelle est placé au moins un élément ferromagnétique 3 de marquage spécifique.

L'élément ferromagnétique 3 est par exemple disposé dans un logement 4 réalisé lors de la mise en forme de la bouteille 1, comme représenté sur la Fig. 2.

Cet élément ferromagnétique 3 affleure la surface extérieure de la bouteille 1 et l'étiquette 2 s'appuie sur la surface extérieure dudit élément 3 et sur la surface extérieure de ladite bouteille.

D'autre part, l'élément ferromagnétique 3 peut être inséré directement dans le matériau au moment du moulage de la bouteille 1 ou fixé par exemple par collage sur la surface extérieure de cette bouteille.

Selon une variante, l'élément ferromagnétique 3 est fixé par pincement sur une partie arrondie du produit 1.

Dans ce cas, l'élément ferromagnétique 3 possède un module d'élasticité supérieur ou égal à 180 000 MPa. L'épaisseur de cet élément ferromagnétique 3 est inférieure ou égale à 0,2 mm.

Selon une autre variante, l'élément ferromagnétique 3 est collé à l'étiquette 2.

L'élément ferromagnétique 3 peut être formé par une plaque, une bague, une rondelle, un anneau, une barrette ou un peigne.

Plusieurs éléments ferromagnétiques 3 peuvent être prévus sur la bouteille 1 pour réaliser un marquage spécifique en fonction de l'information devant être donnée ultérieurement, comme par exemple l'utilisation de la bouteille et/ou le matériau constituant cette bouteille.

Par exemple, un élément ferromagnétique 3 correspond au PVC et deux éléments ferromagnétiques correspondent au PET.

D'une manière générale, ce type de marquage peut être effectué sur tout produit en matériau amagnétique, comme par exemple en PVC, PET ou PE, mais également sur des produits en aluminium.

Les produits en matériau amagnétique ainsi marqués par au moins un élément ferromagnétique 3 peuvent être récupérés dans les déchets provenant de décharges en utilisant une filière de récupération des métaux.

Le procédé de récupération des produits en matériau amagnétique marqués selon la présente invention, consiste :
- à récupérer dans les déchets, les pièces ferromagnétiques et les produits en matériau amagnétique marqués,
- à séparer les pièces ferromagnétiques et les produits en matériau magnétique marqués,
- à repérer et à trier les produits en matériau amagnétique marqués en fonction de leur utilisation et/ou du matériau constituant ces produits,
- à séparer les produits en matériau amagnétique et les éléments ferromagnétiques portés par lesdits produits,
- et à recycler lesdits produits et lesdits éléments ferromagnétiques.

Sur les Figs. 2 et 3, on a représenté schématiquement une installation de récupération des produits en matériau amagnétique marqués, par exemple des bouteilles en matière plastique.

L'installation comporte une succession de tapis transporteurs pour le déplacement des déchets 10 provenant de décharges et destinés à être recyclés.

Cette installation comporte un premier tapis transporteur 11 sur lequel les déchets 10 ont été déversés et qui transporte ces déchets 10 vers des moyens de récupération des pièces ferromagnétiques 12 comme par exemple les ferrailles et les produits 1 en matériau amagnétique marqués par l'élément ferromagnétique 3.

Les moyens de récupération sont formés par exemple par un électroaimant 13.

Les pièces ferromagnétiques 12 et les produits 1 en matériau amagnétique marqués sont récupérés par l'électroaimant 13, la masse des éléments ferromagnétiques associés aux produits 1 en matériau amagnétique étant suffisamment élevée pour permettre à ces produits de se coller sur l'électroaimant 13.

Les autres déchets tombent du tapis 11 sur un autre tapis transporteur 14 et suivent une autre filière de recyclage.

L'électroaimant 13 transporte les produits 1 et 12 récupérés et les dépose sur un tapis transporteur 15 de façon à entraîner lesdits produits vers des moyens de séparation des pièces ferromagnétiques 12 et des produits 1 en matériau amagnétique marqués.

Ces moyens de séparation sont constitués dans cet exemple de réalisation, par une lame 16 d'un fluide par exemple de l'eau.

La séparation est réalisée par la différence de densité relative entre les pièces ferromagnétiques 12 et les produits en matériau amagnétique marqués.

En effet, les pièces ferromagnétiques 12 comme par exemple les ferrailles, qui ont une grande densité traversent la lame 16 et tombent sur un tapis transporteur 17, alors que les produits 1 en matière plastique, qui ont une densité faible, sont déplacés par cette lame 16 vers un tapis transporteur 18.

Ensuite, les produits 1 en matériau amagnétique marqués et ainsi récupérés sont transférés sur un tapis 19 par exemple à rouleaux afin d'orienter les produits 1 vers une gouttière 20.

Dans la gouttière 20, les produits 1 passent devant des moyens de repérage constitués par au moins un capteur de détection 21, comme par exemple une bobine électromagnétique.

Le capteur 21 détecte le ou les éléments ferromagnétiques associés à chaque produit et émet un signal qui est mémorisé dans un moyen de mémorisation 22.

Ce moyen de mémorisation 22 commande en fonction des signaux mémorisés, des moyens de triage 23 qui orientent les produits 1 sur différents transporteurs 24 correspondant par exemple aux matériaux constituant ces produits.

Ces moyens de triage sont constitués par exemple par un séparateur électromécanique.

Ensuite, les produits 1 en matériau amagnétique marqués sont transférés vers des moyens 25 de séparation des produits 1 en matériau amagnétique et des éléments ferromagnétiques 3 portés par lesdits produits 1.

Après cette opération, les produits 1 et les éléments ferromagnétiques 3 sont recyclés.

Différentes variantes peuvent être envisagées pour les moyens 25 de séparation des produits 1 et des éléments ferromagnétiques 3.

Dans le cas où les éléments ferromagnétiques 3 sont fixés par pincement sur une partie arrondie des produits 1 notamment au-dessous de l'étiquette 2, les moyens 25 de séparation comprennent un moyen de déplacement des produits 1 vers au moins un moyen d'écrasement partiel desdits produits 1 pour l'éjection des éléments ferromagnétiques 3 du fait de son module d'élasticité, après décollage de l'étiquette.

Cette éjection est facilitée également par la fixation des éléments ferromagnétiques 3 sur une partie arrondie des produits 1 qui est soumise à la flexion et à la compression lors du passage desdits produits 3 dans ledit moyen d'écrasement partiel.

Ce moyen d'écrasement partiel est formé par exemple par au moins un rouleau enrobé d'une virole en caoutchouc.

Dans le cas où les éléments ferromagnétiques 3 sont collés au-dessous des étiquettes 2 des produits 3, la séparation est réalisée par décollement des étiquettes 2 par trempé et par séparation des éléments ferromagnétiques 3 des étiquettes 2 par trempé et mouillage ou par incinération et brûlage desdites étiquettes 2.

Selon une autre variante, la séparation des produits 1 et des éléments ferromagnétiques 3 peut être réalisée par broyage.

Dans ce cas, les moyens 25 de séparation des produits 1 et des éléments ferromagnétiques 3 comprennent un broyeur pour obtenir des poudres et au moins un séparateur desdites poudres.

Ce séparateur est formé par exemple par un séparateur magnétique, ou un séparateur par gravité, ou un séparateur électrostatique ou encore un séparateur électromagnétique.

## Revendications

1. Produit en matériau amagnétique comportant au moins un élément ferromagnétique (3) de marquage spécifique du produit (1) et/ou du matériau constituant le produit, ledit élément ferromagnétique (3) permettant la récupération à l'aide d'un électroaimant dudit produit (1) contenu dans des décharges, caractérisé en ce que l'élément ferromagnétique (3) est placé au-dessous d'un organe d'identification (2) du produit (1).

2. Produit selon la revendication 1, caractérisé en ce que l'organe d'identification du produit (1) est une étiquette (2).

3. Produit selon la revendication 1, caractérisé en ce que ledit élément ferromagnétique (3) est fixé par pincement sur une partie arrondie du produit (1).

4. Produit selon l'une des revendications 1 à 3, caractérisé en ce que ledit élément ferromagnétique (3) possède un module d'élasticité supérieur ou égal à 180 000 MPa.

5. Produit selon l'une des revendications 1 à 4, caractérisé en ce que ledit élément ferromagnétique (3) est en acier et a une épaisseur inférieure ou égale à 0,2 mm.

6. Produit selon l'une des revendications 1 à 5, caractérisé en ce que ledit élément ferromagnétique (3) est collé à l'étiquette (2).

7. Produit selon l'une quelconque des revendications 1 à 6, caractérisé en ce que ledit élément ferromagnétique (3) est formé par une plaque, une bague, une rondelle, un anneau, une barrette ou un peigne.

8. Procédé de récupération de produits (1) en matériau amagnétique marqués selon l'une quelconque des revendications précédentes, dans lequel on récupère dans les déchets (10), les pièces ferromagnétiques (12) et les produits (1) en vrac et en matériau amagnétique marqués, caractérisé en ce que :
- on sépare les pièces ferromagnétiques (12) et les produits (1) en matériau amagnétique marqués,
- on repère et on trie les produits (1) en matériau amagnétique marqués en fonction de leur utilisation et/ou du matériau constituant ces produits,
- on sépare les produits (1) en matériau amagnétique et les éléments ferromagnétiques (3) portés par lesdits produits (1) et placés au-dessous d'un organe d'identification du produit,
- et on recycle lesdits produits (1) et lesdits éléments ferromagnétiques.

9. Procédé selon la revendication 8, caractérisé en ce que la séparation de l'élément ferromagnétique (3) fixé par pincement sur une partie arrondie du produit (1) au-dessous de l'organe d'identification (2) dudit produit (1) est réalisée par décollement de l'organe d'identification (2) par trempé et par écrasement partiel du produit (1) sous au moins un rouleau pour provoquer l'éjection de l'élément ferromagnétique (3) dudit produit (1).

10. Procédé selon la revendication 8, caractérisé en ce que la séparation de l'élément ferromagnétique (3) collé au dessous de l'organe d'identification (2) du produit (1) est réalisée par décollement de l'organe d'identification (2) par trempé et par séparation de l'organe d'identification (2) par trempé et mouillage ou par incinération et brûlage dudit organe d'identification (2).

11. Procédé selon la revendication 8, caractérisé en ce que la séparation du produit (1) et de l'élément ferromagnétique (3) est réalisée par broyage dudit produit et dudit élément ferromagnétique pour obtenir des poudres et par séparation desdites poudres par aimantation ou par gravité ou électrostatiquement.

12. Installation de récupération de produits (1) en matériau amagnétique marqués pour la mise en oeuvre du procédé selon la revendication 8, comprenant des moyens (13) de récupération dans les déchets (10), des pièces ferromagnétiques (12) et des produits (1) en matériau amagnétique marqués, caractérisée en ce qu'elle comprend :
- des moyens (16) de séparation des pièces ferromagnétiques (12) et des produits (1) en matériau amagnétique marqués,
- des moyens (21, 22) de repérage et des moyens (23) de triage des produits (1) en matériau amagnétique marqués en fonction de leur utilisation et/ou du matériau constituant ces produits (1),
- des moyens (25) de séparation des produits (1) en matériau amagnétique et des éléments ferromagnétiques (3) portés par lesdits produits (1) et placés au-dessous d'un organe d'identification du produit,
- et des moyens de recyclage desdits produits (1) et desdits éléments ferromagnétiques (3).

13. Installation selon la revendication 12, caractérisée en ce que les moyens de récupération sont formés par un électroaimant (13).

14. Installation selon la revendication 12, caractérisée en ce que les moyens de séparation des pièces ferromagnétiques (12) et des produits (1) sont formés par une lame (16) d'un fluide transférant lesdits produits (1) en matériau amagnétique marqués vers les moyens (21, 22) de repérage.

15. Installation selon la revendication 12, caractérisée en ce que les moyens de repérage comprennent un capteur (21) de détection des produits (1) en matériau amagnétique marqués en fonction de leur utilisation et/ou du matériau constituant ces produits (1), associé à un moyen (22) de mémorisation des signaux émis par ledit capteur (21).

16. Installation selon la revendication 15, caractérisée en ce que le capteur (21) de détection est formé par au moins une bobine électromagnétique.

17. Installation selon les revendications 12 et 15, caractérisée en ce que les moyens de triage sont formés par un séparateur électromécanique (23) relié audit moyen (22) de mémorisation.

18. Installation selon la revendication 12, caractérisée en ce que les moyens (25) de séparation des produits (1) et des éléments ferromagnétiques (3) fixés par pincement sur une partie arrondie des produits (1) comprennent un moyen de déplacement des produits (1) vers au moins un moyen d'écrasement partiel desdits produits (1) pour l'éjection des éléments ferromagnétiques (3).

19. Installation selon la revendication 18, caractérisée en ce que ledit moyen d'écrasement partiel des produits (1) est formé par au moins un rouleau enrobé d'une virole en caoutchouc.

20. Installation selon la revendication 12, caractérisée en ce que les moyens de séparation des produits (1) et des éléments ferromagnétiques (3) comprennent un broyeur pour obtenir des poudres et au moins un séparateur1 desdites poudres.

21. Installation selon la revendication 20, caractérisée en ce que ledit séparateur est formé par un séparateur magnétique, ou un séparateur par gravité ou un séparateur électrostatique.

## Claims

1. Product consisting of amagnetic material comprising at least one ferromagnetic element (3) for specific marking of the product (1) and/or of the material constituting the product, said ferromagnetic element (3) allowing the reclaiming by means of an electromagnet of said product (1) contained in rubbish dumps, characterized in that the ferromagnetic element (3) is placed below a member (2) for the identification of the product (1).

2. Product according to Claim 1, characterized in that the member for the identification of the product (1) is a label (2).

3. Product according to Claim 1, characterized in that said ferromagnetic element (3) is fixed by gripping to a rounded part of the product (1).

4. Product according to one of Claims 1 to 3, characterized in that said ferromagnetic element (3) has a modulus of elasticity greater than or equal to 180,000 MPa.

5. Product according to one of Claims 1 to 4, characterized in that said ferromagnetic element (3) is made of steel and has a thickness less than or equal to 0.2 mm.

6. Product according to one of Claims 1 to 5, characterized in that said ferromagnetic element (3) is stuck to the label (2).

7. Product according to any one of Claims 1 to 6, characterized in that said ferromagnetic element (3) is formed by a plate, a ring, a washer, a collar, a small bar or a comb.

8. Method for reclaiming marked products (1) consisting of amagnetic material, according to any one of the preceding claims, in which one reclaims from waste material (10) the ferromagnetic memoers (12) and the marked loose products (1) consisting of amagnetic material, characterized in that:
- the ferromagnetic members (12) and the marked products (1) consisting of amagnetic material are separated,
- the marked products (1) consisting of magnetic material are identified and sorted depending on their use and/or the material constituting these products,
- the products (1) consisting of amagnetic material and the ferromagnetic elements (3) carried by said products (1) and placed below a member for the identification of the product are separated,
- and said products (1) and said ferromagnetic elements are recycled.

9. Method according to Claim 8, characterized in that the separation of the ferromagnetic elements (3) fixed by gripping to a rounded part of the product (1) below the member (2) for the identification of said product (1) is achieved by detachment of the identification member (2) by soaking and by partial crushing of the product (1) under at least one roller in order to cause the ejection of the ferromagnetic element (3) of said product (1).

10. Method according to Claim 8, characterised in that the separation of the ferromagnetic element (3) stuck below the member (2) for the identification of the product (1) is achieved by detaching the identification member (2) by soaking and by separation of the identification member (2) by soaking and wetting or by incineration and burning of said identification member (2).

11. Method according to Claim 8, characterized in that the separation of the product (1) and of the ferromagnetic element (3) is achieved by crushing of said product and of said ferromagnetic element in order to obtain powders and by separation of said powders by magnetization or by gravity or electrostatically.

12. Installation for reclaiming marked products (1) consisting of amagnetic material for carrying out the method according to Claim 1, comprising means (13) for reclaiming from waste material (10), ferromagnetic parts (12) and marked products (1) consisting of amagnetic material, characterized in that it comprises:
- means (16) for the separation of the ferromagnetic parts (12) and of the marked products (1) consisting of amagnetic material,
- means (21, 22) for the identification and means (23) for the sorting of the marked products (1) consisting of amagnetic material depending on their use and/or the material constituting these products (1),
- means (25) for the separation of the products (1) consisting of amagnetic material and of the ferromagnetic elements (3) carried by said products (1) and placed below a member for the identification of the product,
- and means for the recycling of said products (1) and of said ferromagnetic elements (3).

13. Installation according to Claim 1, characterized in that the reclaiming means are formed by an electromagnet (13).

14. Installation according to Claim 12, characterized in that the means for separation of the ferromagnetic parts (12) and of the products (1) are formed by a jet (16) of a fluid transferring said marked products (1) of amagnetic material to the reclaiming means (21, 22).

15. Installation according to Claim 12, characterized in that the identification means comprise a sensor (21) for detecting marked products (1) of amagnetic material depending on their use and/or the material constituting these products (1), associated with means (22) for the memorization of signals emitted by said sensor (21).

16. Installation according to Claim 15, characterized in that the detection sensor (21) is formed by at least one electromagnetic coil.

17. Installation according to Claims 12 and 15, characterized in that the sorting means are formed by an electromechanical separator (23) connected to said memorization means (22).

18. Installation according to Claim 12, characterized in that the means (25) for the separation of the products (1) and ferromagnetic element (3) fixed by gripping to a rounded part of the products (1) comprise means for moving the products (1) towards at least one means for partial crushing of said products (1) for the ejection of the ferromagnetic elements (3).

19. Installation according to Claim 18, characterized in that said means for the partial crushing of the products (1) is formed by at least one roller covered with a rubber sleeve.

20. Installation according to Claim 12, characterized in that the means for the separation of the products (1) and of the ferromagnetic elements (3) comprise a crusher in order to obtain powders and at least one separator for said powders.

21. Installation according to Claim 20, characterized in that said separator is formed by a magnetic separator or a separator operating by gravity or an electrostatic separator.

## Patentansprüche

1. Produkt aus nichtmagnetischem Material, das mindestens ein ferromagnetisches Element (3) zur spezifischen Kennzeichnung des Produktes (1) und/oder des das Produkt bildenden Materiales aufweist, wobei das ferromagnetische Element (3) die Widergewinnung das in Schüttungen enthaltenen Produktes (1) mit Hilfe eines Elektromagneten ermöglicht, dadurch gekennzeichnet, daß das ferromagnetische Element (3) unter einem Identifikationsorgan (2) des Produktes (1) angeordnet ist.

2. Produkt nach Anspruch 1, dadurch gekennzeichnet, daß das Identifikationsorgan des Produktes (1) ein Etikett (2) ist.

3. Produkt nach Anspruch 1, dadurch gekennzeichnet, daß das ferromagnetische Element (3) durch Klemmung an einem runden Teil des Produktes (1) fixiert ist.

4. Produkt nach einem der Ansprüche 1 bis 3, dadurch gekennzeichnet, daß das ferromagnetische Element (3) einem Elastizitätsmodul von 180.000 MPa oder mehr besitzt.

5. Produkt nach einem der Ansprüche 1 bis 4, dadurch gekennzeichnet, daß das ferromagnetische Element (3) aus Stahl besteht und eine Dicke von 0,2 mm oder weniger besitzt.

6. Produkt nach einem der Ansprüche 1 bis 5, dadurch gekennzeichnet, daß das ferromagnetische Element (3) mit dem Etikett (2) verklebt ist.

7. Produkt nach einem der Ansprüche 1 bis 6, dadurch gekennzeichnet, daß das ferromagnetische Element (3) durch eine Platte, einen Reif, eine Scheibe, einen Ring, einen Steg oder einen Kamm gebildet ist.

8. Verfahren zur Wiedergewinnung von Produkten (1) aus nichtmagnetischem Material, die gemäß einem der vorangehenden Ansprüche gekennzeichnet sind, bei dem man aus Abfall (10) die ferromagnetischen Teile und die gekennzeichneten Massenprodukte (1) aus nichtmagnetischem Material wiedergewinnt, dadurch gekennzeichnet, daß
- man die ferromagnetischen Teile (12) und die gekennzeichnetan Produkte (1) aus nichtmagnetischem Material voneinander trennt,
- man die gekennzeichnetan Produkte (1) aus nichtmagnetischem Material in Abhängigkeit von ihrem Gebrauch und/oder dem die Produkte bildenen Material ortet und sortiert,
- man die Produkte (1) aus nichtmagnetischem Material und die von diesen Produkten (1) getragenen und unter einem Identifikationsorgan des Produktes angeordneten ferromagnetischen Elemente (3) voneinander trennt und
- man diese Produkte (1) und diese ferromagnetischen Elemente rezykliert.

9. Verfahren nach Anspruch 9, dadurch gekennzeichnet, daß die Abtrennung des durch Klemmung an einem runden Teil des Produktes (1) unter dem Identifikationsorgan (2) dieses Produktes (1) fixierten ferromagnetischen Elementes (3) durch Abheben das Identifikationsorganes (2) durch Tauchen und durch teilweises Zusammendrücken des Produktes (1) unter mindestens einer Walze, um ein Ausstoßen des ferromagnetischen Elementes (3) des Produktes (1) zu bewirken, durchgeführt wird.

10. Verfahren nach Anspruch 8, dadurch gekennzeichnet, daß die Abtrennung des unter dem Identifikationsorgan (2) des Produktes (1) verklebten ferromagnetischen Elementes (3) durch Abheben des Identifikationsorganes (2) durch Tauchen und durch Abtrennung des Identifikationsorganes (2) durch Tauchen und Anfeuchten oder durch Verbrennen und Abbrennen des Identifikationsorganes (2) durchgeführt wird.

11. Verfahren nach Anspruch 8, dadurch gekennzeichnet, daß die Trennung des Produktes (1) und des ferromagnetischen Elementes (3) durch Feinzerkleinern des Produktes und des ferromagnetischen Elementes, um Pulver zu erhalten, und durch Trennung dieser Pulver durch Magnetisierung oder durch Schwerkraft oder auf elektrostatische Weise durchgeführt wird.

12. Anlage zur Widergewinnung von gekennzeichneten Produkten (1) aus nichtmagnetischem Material zur Durchführung des Verfahrens nach Patentanspruch 8 mit Einrichtungen (13) zur Wiedergewinnung von ferromagnetischen Teilen (12) und gekennzeichneten Produkten (1) aus nichtmagnetischem Material aus Abfall (10), dadurch gekennzeichnet, daß die Anlage umfaßt:
- Einrichtungen (16) zum Trennen der ferromagnetischen Teile (12) und der gekennzeichneten Produkte (1) aus nichtmagnetischem Material,
- Einrichtungen (21, 22) zum Orten und Einrichtungen (23) zum Sortieren der gekennzeichneten Produkte (1) aus nichtmagnetischem Material in Abhängigkeit von ihrem Gebrauch und/oder dem die Produkte (1) bildenden Material,
- Einrichtungen (25) zum Trennen der Produkte (1) aus dem nichtmagnetischen Material und der von diesen Produkten (1) getragenen und unter einem Identifikationsorgan des Produktes angeordneten ferromagnetischen Elemente (3) und
- Einrichtungen zum Rezyklieren dieser Produkte (1) und dieser ferromagnetischen Elemente (3).

13. Anlage nach Anspruch 12, dadurch gekennzeichnet, daß die Einrichtungen zum Wiedergewinnen durch einen Elektromagneten (13) gebildet sind.

14. Anlage nach Anspruch 12, dadurch gekennzeichnet, daß die Einrichtungen zum Trennen der ferromagnetischen Teile (12) und der Produkte (1) durch einen Strahl (16) eines Strömungsmittels gebildet sind, der die gekennzeichneten Produkte (1) aus dem nichtmagnetischen Material in Richtung auf die Ortungseinrichtungen (21, 22) überführt.

15. Anlage nach Anspruch 12, dadurch gekennzeichnet, daß die Ortungseinrichtungen einen Detektor (21) zum Detektieran der gekennzeichnetan Produkte (1) aus dem nichtmagnetischen Material in Abhängigkeit von ihrem Gebrauch und/oder dem die Produkte (1) bildenden Material aufweisen, dem eine Speichereinrichtung (22) für die vom Detektor (21) abgegebenen signale zugeordnet ist.

16. Anlage nach Anspruch 15, dadurch gekennzeichnet, daß der Detektor (21) durch mindestens eine elektromagnetische Spule gebildet ist.

17. Anlage nach den Ansprüchen 12 und 15, dadurch gekennzeichnet, daß die Sortiereinrichtungen durch einen elektromachanischen Separator (23) gebildet sind, der mit der Speichereinrichtung (22) verbunden ist.

18. Anlage nach Anspruch 12, dadurch gekennzeichnet, daß die Einrichtungen (25) zum Trenne der Produkte (1) und der ferromagnetischen Elemente, welche durch Klemmung an einem runden Teil der Produkte (1) fixiert sind, eine Einrichtung zum Verschieben der Produkte (1) in Richtung auf mindestens eine Einrichtung zum teilweisen Zusammendrücken der Produkte (1) zum Ausstoßen der ferromagnetischen Elemente (3) aufweisen.

19. Anlage nach Anspruch 18, dadurch gekennzeichnet, daß die Einrichtung zum teilweisen Zusammendrücken der Produkte (1) durch mindestens eine Walze gebildet ist, die einen Kautschukmantel aufweist.

20. Anlage nach Anspruch 12, dadurch gekennzeichnet, daß die Einrichtungen zum Trennen der Produkte (1) und der ferromagnetischen Elemente (3) einen Zerkleinerer zur Gewinnung von Pulvern und mindestens einen Separator für die Pulver umfassen.

21. Anlage nach Anspruch 20, dadurch gekennzeichnet, daß der Separator durch einen magnetischen Separator, einen Schwerkraftseparator oder einen elektrostatischen Separator gebildet ist.
